# EUROPÄISCHE PATENTSCHRIFT

(11) **EP 1 368 521 B1**
(45) Veröffentlichungstag und Bekanntmachung des Hinweises auf die Patenterteilung: **07.12.2005**
(21) Anmeldenummer: 02706723.0
(22) Anmeldetag: 19.01.2002
(51) Int. Cl.: D05B 3/20

(54) **SPENDER FÜR FLACHMATERIALSTÜCKE**
DISPENSER FOR FLAT MATERIAL PIECES
DISTRIBUTEUR DE PIECES PLATES

(30) Priorität: 13.03.2001 DE 10112347
(43) Veröffentlichungstag der Anmeldung: 10.12.2003
(73) Patentinhaber: Ecker, Andreas, Dr., 72622 Nürtingen (DE)
(72) Erfinder: Rombold, Peter, 71672 Marbach (DE)
(74) Vertreter: Schmidt, Axel
(86) Internationale Anmeldenummer: PCT/EP2002/000493
(87) Internationale Veröffentlichungsnummer: WO 2002/072938

(56) Entgegenhaltungen:
- WO-A-89/08410
- DE-A- 4 005 341
- PATENT ABSTRACTS OF JAPAN vol. 1997, no. 01, 31. Januar 1997 (1997-01-31) & JP 08 243279 A (BARUDAN CO LTD), 24. September 1996 (1996-09-24)
- PATENT ABSTRACTS OF JAPAN vol. 016, no. 183 (C-0936), 6. Mai 1992 (1992-05-06) & JP 04 026467 A (JUKI CORP), 29. Januar 1992 (1992-01-29)

## Beschreibung

Die Erfindung betrifft einen Spender für Etiketten, Aufhänger, Klettbänder und dergleichen Flachmaterialstücke zum Anbringen an Nähgut mit einem eine Vorschubeinrichtung zum abschnittsweisen Vorschieben eines biegeschlaffen Flachmaterialbandes und eine Abschneidevorrichtung zum Abschneiden der freien Endabschnitte des Flachmaterialbandes als einzelne Flachmaterialstücke umfassenden Spendekopf und einer Übergabeeinheit zur Übergabe der abgeschnittenen Flachmaterialstücke von dem Spendekopf an eine Verarbeitungsstelle, insbesondere eine Nähmaschine (Siehe Dokument JP-A-08 243 279).

Herkömmliche Etikettenspender für Einnähetiketten sehen ein einziges Etikettenband vor, das von einer Vorratsspule abgezogen und durch Ablängen sequentiell in Einzeletiketten geteilt wird. Die Etiketten werden dann einzeln in jeweils einer gesonderten Übergabebewegung an der Nähmaschine zur Weiterverarbeitung bereitgestellt. Zunehmend müssen jedoch an Näh- bzw. Etikettiergut eine Vielzahl von Etiketten für unterschiedliche Kennzeichnungen angebracht werden. Hinzu kommen gegebenenfalls weitere Annähteile wie Aufhänger und Klettbänder, die bei automatisierten Nähanlagen ebenfalls rationell zugeführt werden sollen. Hier wurde bereits vorgeschlagen, mehrere separat gesteuerte Spender an der Nähmaschine zu gruppieren, was sich jedoch in der Praxis aufwendig gestaltet und in der räumlichen Zuordnung zur Nähmaschine die Handhabung beträchtlich erschwert.

Ausgehend hiervon liegt der Erfindung die Aufgabe zugrunde, einen Spender insbesondere für Nähetiketten dahingehend zu verbessem, daß die vorgenannten Nachteile vermieden werden und eine hohe Flexibilität und Vielfalt in der Bereitstellung des Spendeguts ermöglicht wird.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Gemäß der Erfindung wird vorgeschlagen, daß der Spendekopf mindestens zwei parallel zueinander verlaufende Vorschubstrecken zum wahlweisen Vorschub jeweils eines darin geführten Flachmaterialbandes aufweist. Damit wird neben einer kompakte Bauform mit geringem Platzbedarf eine erhebliche Verringerung des Handhabungs- und Rüstaufwandes erreicht und zudem die Steuerung des Arbeitsablaufes weiter vereinfacht.

Gemäß einer besonders bevorzugten Ausgestaltung der Erfindung weist die Vorschubeinrichtung eine einzige, quer über die Vorschubstrecken hinweg sich erstreckende angetriebene Vorschubwalze sowie den Vorschubstrecken einzeln zugeordnete, unter Andrücken des jeweiligen Flachmaterialbandes wechselweise gegen die Vorschubwalze bewegbare Gegendruckwalzen auf. Damit lassen sich die einzelnen Spuren bzw. Bahnen mit nur einem Antrieb ohne Abstimmungsprobleme wahlweise ansteuern.

Eine vorteilhafte Ausführung sieht vor, daß die Gegendruckwalzen durch jeweils eine Freischalteinheit von der Vorschubwalze weg in eine Ruhestellung auslenkbar sind, wobei die Freischalteinheit das zugehörige Flachmaterialband gegen ungewollte Verschiebung klemmend fixiert. Weiter ist hier vorteilhaft, wenn die Gegendruckwalzen durch jeweils eine Andrückeinheit in eine Transportstellung gegen die Vorschubwalze bewegbar sind. Dabei können die Freischalteinheit und die Andrückeinheit durch gegenläufig geschaltete, pneumatisch oder hydraulisch arbeitende Stellzylinder gebildet sein.

Gemäß einer weiteren vorteilhaften Ausgestaltung weisen die Vorschubstrecken jeweils eine vorzugsweise durch eine Gleitplatte gebildete Bandführung für ein Flachmaterialband auf, wobei die Bandführungen seitlich nebeneinander verlaufen. Um einen wahlweisen Bandvorschub zu realisieren, können die Bandführungen gegenüber der Vorschubwalze begrenzt verschwenkbar sein, wobei die Gegendruckwalzen an den Bandführungen gelagert sind.

Zur genauen Kontrolle des Bandvorschubs ist es günstig, wenn die Flachmaterialbänder jeweils durch einen Niederhalter in ihrer Vorschubstrecke gehalten sind. Eine weitere Verbesserung wird dadurch erreicht, daß die Niederhalter zugleich als Auslenkorgan der Freischalteinheit ausgebildet ist.

Vorteilhafterweise weist die Übergabeeinheit einen Greifer zur klemmenden Halterung einer Mehrzahl von Flachmaterialstücken auf. Hierfür kann der Greifer einen feststehenden Halteschenkel und den Vorschubstrecken einzeln zugeordnete, seitlich nebeneinander angeordnete und gegen den Halteschenkel unter Zwischenklemmen eines Flachmaterialstücks klemmend bewegliche Klemmschenkel aufweisen.

Um den Bandvorschub nicht zu beeinträchtigen, ist es von Vorteil, wenn zumindest die von dem Spendekopf abgewandten Klemmschenkel an ihrer freien Außenseite mit einer gegen die Vorschubrichtung geneigten Auflaufschräge für das Flachmaterialband versehen sind. Eine weiterhin vorteilhafte Ausführung sieht vor, daß zwischen der Abschneidevorrichtung und der Übergabeeinheit eine räumlich gekrümmte Leitfläche angeordnet ist, an welcher die daran auflaufenden abgeschnittenen Enden der Flachmaterialstükke durch eine hin- und hergehende Bewegung der Übergabeeinheit weg von dem Vorschubbereich der Flachmaterialbänder ausrichtbar sind.

Um den Transport des Spendeguts zu vereinfachen, ist es vorteilhaft, wenn die Übergabeeinheit eine zwischen den Abholpositionen der Flachmaterialstücke an den Vorschubstrecken und der Verarbeitungsstelle verfahrbare Lineareinheit aufweist. Dabei kann die den Greifer tragende Lineareinheit quer oder parallel zu den Vorschubstrecken verfahrbar sein. Um hierbei verschiedene Verarbeitungspositionen zu bedienen, ist es günstig, wenn der Greifer mittels einer Dreheinrichtung drehbar an der Übergabeeinheit angeordnet ist.

In einer besonders einfachen Ausführung ist die Lineareinheit durch einen zwischen zwei Endlagen und einem in einer Zwischenposition fixierbaren, in seine Funktionsstellung umsteuerbaren Anschlag verstellbaren Pneumatikzylinder gebildet. Um komplexere Positionieraufgaben zu bewerkstelligen, kann die Lineareinheit einen mittels eines Positionierantriebs frei positionierbaren Schlitten aufweisen, an welchem der Greifer angeordnet ist.

Im folgenden wird die Erfindung anhand eines in der Zeichnung in schematischer Weise dargestellten Ausführungsbeispiels näher erläutert. Es zeigen
- Fig. 1: einen Etikettenspender mit zwei Vorschubstrecken in der Draufsicht;
- Fig. 2 und 3: den Etikettenspender nach Fig. 1 in einer Transport- und einer Ruhestellung einer Vorschubstrecke in Seitenansicht;
- Fig. 4a bis 4e: die Mehrfachaufnahme von Etiketten in der Übergabeeinheit in verschiedenen Abtaufschritten im Vertikalschnitt; und
- Fig. 5: verschiedene beispielhafte Konfigurationen von Etiketten an einem Nähgut in ausschnittsweiser schaubildlicher Darstellung.

Der in der Zeichnung dargestellte Etikettenspender ermöglicht die gleichzeitige Zuführung von zwei unterschiedlichen Einnähetiketten zur Weiterverarbeitung an einer nicht gezeigten Nähmaschine. Er besteht im wesentlichen aus einem Spendekopf 10 mit zwei Vorschubstrecken 12 zum wahlweisen Vorschub jeweils eines darin geführten textilen Etikettenbandes 14 und einer Übergabeeinheit 16 mit einem Doppelgreifer 17 zur Übergabe der endseitig von den Etikettenbändem 14 abgeschnittenen Etiketten 18 an die Nähmaschine.

Wie aus Fig. 1 ersichtlich, umfaßt der Spendekopf 10 eine Vorschubeinrichtung 20 zum abschnittsweisen Vorschieben der von einer abgebrochen gezeigten Vorratstrommel 22 abgezogenen Etikettenbänder 14 zu einem spendeseitig angeordneten Schneidmesser 24. Die Vorschubeinrichtung 20 weist einen Servoantrieb 26 auf, der über Getriebemittel 28 auf eine Vorschubwalze 30 wirkt. Um einen definierten etikettenweisen Bandvorschub zu ermöglichen, sind Markenleser 32 vorgesehen, die über optische Sensoren 34 Markierungen auf den Etikettenbändem 14 abtasten und den Servoantrieb 26 entsprechend ansteuern.

Die Vorschubwalze 30 erstreckt sich quer über beide Vorschubstrecken 12 bzw. Etikettenbänder 14 hinweg. Wie in Fig. 2 und 3 gezeigt, wird ein wahlweiser Bandvorschub durch jeweils eine Kupplungsanordnung 36 erreicht, welche das vorzuschiebende Etikettenband in Reibschluß mit der Vorschubwalze 30 bringt. Zu diesem Zweck ist in jeder Vorschubstrecke 12 eine separate Gegendruckwalze 38 vorgesehen, die zwischen einer Transportstellung (Fig. 1) und einer Ruhestellung (Fig. 2) umsteuerbar ist, wobei das Etikettenband 14 in der Transportstellung zwischen der angetriebenen Vorschubwalze 30 und der frei drehbaren Gegendruckwalze 38 unter Reibschluß hindurchläuft.

Die Gegendruckwalze 38 ist an einer das Etikettenband 14 führenden Gleitplatte 40 gelagert, welche über eine Blattfeder 42 begrenzt schwenkbar an dem Gehäuse 44 des Spendekopfs 10 angelenkt ist. Ein von unten auf die Gleitplatte 40 wirkender pneumatischer Andrückzylinder 46 ermöglicht die Einnahme der Transportstellung, während ein gegenläufig dazu schaltbarer pneumatischer Freischaltzylinder 48 zur Auslenkung der Gleitplatte 40 unter Rückstellung der Gegendruckwalze 38 in die Ruhestellung dient.

Um die Etikettenbänder 14 flach auf den Gleitplatten 40 zu halten und dadurch ein zuverlässiges Abtasten der Etikettenmarkierungen zu ermöglichen, ist an jeder Vorschubstrecke 12 ein Niederhalter 50 vorgesehen. Die Niederhalter 50 sind als Schleifarm an einem nicht gezeigten gehäusefesten Querträger angelenkt und liegen in der Transportstellung mit ihrem freien Ende unter Schwerkrafteinfluß auf dem jeweiligen Etikettenband 14 auf. Beim Umschalten in die Ruhestellung vermitteln die Niederhalter 50 die Auslenkkraft des Freischaltzylinders 48 auf die Gleitplatte 40 und sorgen so für eine Fixierung des Etikettenbandes 14 gegen ungewollte Verschiebung.

Die über die Spendekante 52 des Spendekopfs 10 hinaus vorgeschobenen freien Endabschnitte 54 der Etikettenbänder 14 lassen sich durch den Doppelgreifer 17 an der Spende- bzw. Abholposition der Vorschubstrecken 12 klemmend erfassen und mittels des Schneidmessers 24 als gesonderte Etiketten 18 abtrennen. Zu diesem Zweck weist der Doppelgreifer 17 einen feststehenden Halteschenkel 56 und zwei gegen den Halteschenkel 56 bewegliche, seitlich nebeneinander angeordnete Klemmschenkel 58, 60 auf.

Um die Etiketten 18 mit überlappenden Enden schlaufenförmig falten zu können, ist zwischen dem Schneidmesser 24 und dem Doppelgreifer 17 ein Falzmechanismus 62 angeordnet, welcher einen gehäusefesten Träger 64 und eine auf und ab bewegliche Klammer 66 aufweist.

Gemäß dem in Fig. 4a bis 4e veranschaulichten Verfahrensablauf wird zur Bildung eines Schlaufenetiketts 18 zunächst das Etikettenbandende 54 unter Vorschub durch die Durchbrüche des Trägers 64 und der Klammer 66 hindurchgeschoben (Fig. 4a) und sodann durch Absenken der Klammer 66 an deren Oberkante festgeklemmt (Fig. 4b). Anschließend kann durch weiteren Bandvorschub eine Schlaufe ausgebildet, durch den Klemmschenkel 60 des Doppelgreifers 17 erfaßt und durch das quer zur Vorschubrichtung bewegliche Schneidmesser 24 abgetrennt werden, wobei die Klammer 66 in ihre Ausgangslage zurückgefahren wird (Fig. 4c).

Um durch den Doppelgreifer zwei Etiketten 18, 18' übereinander liegend aufzunehmen zu können, sollte ein ungehinderter Vorschub des betreffenden Etikettenbandes 14 gewährleistet sein. Hierfür ist in Verlängerung der Klammer 66 ein Leitblech 68 vorgesehen, an welchem durch eine hin- und hergehende Bewegung der Übergabeeinheit 16 in der Bandebene senkrecht zur Vorschubrichtung die abgetrennten Enden des zuerst aufgenommenen Etiketts 18 aus dem Vorschubbereich des Etikettenbandes 14 nach unten ableitbar sind (Fig. 4d). Das Leitblech 68 weist hierfür eine räumlich gekrümmte Leitfläche 70 auf, welche sich zu einem über die Band- bzw. Vorschubebene hinaus nach oben überstehenden Endabschnitt hin verjüngt und eine entgegen der Rückbewegung der Übergabeeinheit 16 gekrümmte Anlaufschräge für die Bandenden bildet. In diesem Verfahrensstadium ist es nun möglich, entsprechend dem vorstehend beschriebenen Ablauf ein weiteres einfaches oder schlaufenförmiges Etikett 18' zu bilden und durch den freien Klemmschenkel 58 zu erfassen (Fig. 4e). Um dabei einen stauchfreien Vorschub des Bandendes 54 sicherzustellen, ist der zuerst betätigte Klemmschenkel 60 an seiner freien Außenseite mit einer gegen die Vorschubrichtung geneigten Auflaufschräge 72 versehen.

Zum Verfahren des Doppelgreifers 17 zwischen den Spendepositionen und der Verarbeitungsstelle weist die Übergabeeinheit 16 einen in Richtung des in Fig. 1 gezeigten Doppelpfeils 74 verfahrbaren Linearantrieb 76 auf, der in einfacher Bauweise durch einen Pneumatikzylinder gebildet sein kann, dessen Endlagen im Bereich der Verarbeitungsstelle und einer der Spendepositionen angeordnet sind, wobei der zweiten Spendeposition zwischen den Endlagen ein nicht gezeigter Anschlag zugeordnet ist, der wahlweise in seine Funktionsstellung schaltbar ist.

Die gesamten Steueraufgaben, insbesondere die Vorschubregelung und Positionierung sowie Betätigung des Greifers, wird durch eine gemeinsame, nicht gezeigte rechnergestützte Steuereinrichtung vorgenommen. Diese ermöglicht es, auf einfache Weise eine Auswahl aus den verschiedenen möglichen Kombinationen von Etikettenanordnungen zu treffen, ohne daß aufwendige manuelle Eingriffe und Anpassungen erforderlich wären.

Es versteht sich, daß die Etiketten 18 wahlweise als Einfach- oder Schlaufenetikett abgelängt und durch entsprechendes Positionieren des Doppelgreifers 17 in den Spendepositionen neben- oder übereinanderliegend bereitgestellt werden können, um in verschiedenen Konfigurationen an das Nähgut 78 angenäht zu werden, wie es in Fig. 5 beispielhaft dargestellt ist. Selbstverständlich ist die erfindungsgemäße Anordnung nicht auf zwei Vorschubstrecken beschränkt. Vielmehr ist bei entsprechendem Bedarf eine Erweiterung der Etikettenvielfalt durch zusätzliche Bahnen problemlos möglich.

## Patentansprüche

1. Spender für Etiketten, Aufhänger, Klettbänder und dergleichen Flachmaterialstücke (18) zum Anbringen an Nähgut (78) mit einem eine Vorschubeinrichtung (20) zum abschnittsweisen Vorschieben eines biegeschlaffen Flachmaterialbandes (14) und eine Abschneidevorrichtung (24) zum Abschneiden der freien Endabschnitte des Flachmaterialbandes (14) als einzelne Flachmaterialstücke (18) umfassenden Spendekopf (10) und einer Übergabeeinheit (16) zur Übergabe der abgeschnittenen Flachmaterialstücke (18) von dem Spendekopf (10) an eine Verarbeitungsstelle, insbesondere eine Nähmaschine, **dadurch gekennzeichnet, daß** der Spendekopf (10) mindestens zwei parallel zueinander verlaufende Vorschubstrecken (12) zum wahlweisen Vorschub jeweils eines darin geführten Flachmaterialbandes (14) aufweist.

2. Spender nach Anspruch 1, **dadurch gekennzeichnet, daß** die Vorschubeinrichtung (20) eine einzige, quer über die Vorschubstrecken (12) hinweg sich erstreckende angetriebene Vorschubwalze (30) aufweist.

3. Spender nach Anspruch 2, **dadurch gekennzeichnet, daß** die Vorschubeinrichtung (20) den Vorschubstrecken (12) einzeln zugeordnete, unter Andrücken des jeweiligen Flachmaterialbandes (14) wechselweise gegen die Vorschubwalze (30) bewegbare Gegendruckwalzen (38) aufweist.

4. Spender nach Anspruch 3, **dadurch gekennzeichnet, daß** die Gegendruckwalzen (38) durch jeweils eine Freischalteinheit (48) von der Vorschubwalze (30) weg in eine Ruhestellung auslenkbar sind, wobei die Freischalteinheit (48) das zugehörige Flachmaterialband (14) gegen ungewollte Verschiebung klemmend fixiert.

5. Spender nach Anspruch 3 oder 4, **dadurch gekennzeichnet, daß** die Gegendruckwalzen (38) durch jeweils eine Andrückeinheit (46) in eine Transportstellung gegen die Vorschubwalze (30) bewegbar sind.

6. Spender nach Anspruch 5, **dadurch gekennzeichnet, daß** die Freischalteinheit (48) und die Andrückeinheit (46) durch gegenläufig geschaltete, pneumatisch oder hydraulisch arbeitende Stellzylinder gebildet sind.

7. Spender nach einem der Ansprüche 1 bis 6, **dadurch gekennzeichnet, daß** die Vorschubstrecken (12) jeweils eine vorzugsweise durch eine Gleitplatte gebildete Bandführung (40) für ein Flachmaterialband (14) aufweisen, wobei die Bandführungen (40) seitlich nebeneinander verlaufen.

8. Spender nach Anspruch 7, **dadurch gekennzeichnet, daß** die Bandführungen (40) gegenüber der Vorschubwalze (30) begrenzt verschwenkbar sind.

9. Spender nach Anspruch 7 oder 8, **dadurch gekennzeichnet, daß** die Gegendruckwalzen (38) an den Bandführungen (40) gelagert sind.

10. Spender nach einem der Ansprüche 1 bis 9, **dadurch gekennzeichnet, daß** die Flachmaterialbänder (14) jeweils durch einen Niederhalter (50) in ihrer Vorschubstrecke (12) gehalten sind.

11. Spender nach Anspruch 10, **dadurch gekennzeichnet, daß** die Niederhalter (50) zugleich als Auslenkorgan der Freischalteinheit (48) ausgebildet ist.

12. Spender nach einem der Ansprüche 1 bis 11, **dadurch gekennzeichnet, daß** die Übergabeeinheit (16) einen Greifer (17) zur klemmenden Halterung einer Mehrzahl von Flachmaterialstücken (18) aufweist.

13. Spender nach Anspruch 12, **dadurch gekennzeichnet, daß** der Greifer (17) einen feststehenden Halteschenkel (56) und den Vorschubstrecken (12) einzeln zugeordnete, seitlich nebeneinander angeordnete und gegen den Halteschenkel (56) unter Zwischenklemmen eines Flachmaterialstücks (18) klemmend bewegliche Klemmschenkel (58,60) aufweist.

14. Spender nach Anspruch 13, **dadurch gekennzeichnet, daß** zumindest die von dem Spendekopf (10) abgewandten Klemmschenkel (60) an ihrer freien Außenseite mit einer gegen die Vorschubrichtung geneigten Auflaufschräge (72) für das Flachmaterialband (14) versehen sind.

15. Spender nach einem der Ansprüche 1 bis 14, **dadurch gekennzeichnet, daß** zwischen der Abschneidevorrichtung (24) und der Übergabeeinheit (16) eine räumlich gekrümmte Leitfläche (70) angeordnet ist, an welcher Leitfläche (70) die daran auflaufenden abgeschnittenen Enden der Flachmaterialstücke (18) durch eine hin- und hergehende Bewegung der Übergabeeinheit (16) weg von dem Vorschubbereich der Flachmaterialbänder (14) ausrichtbar sind.

16. Spender nach einem der Ansprüche 1 bis 16, **dadurch gekennzeichnet, daß** die Übergabeeinheit (16) eine zwischen den Abholpositionen der Flachmaterialstücke (18) an den Vorschubstrecken (12) und der Verarbeitungsstelle verfahrbare Lineareinheit (76) aufweist.

17. Spender nach Anspruch 16, **dadurch gekennzeichnet, daß** die den Greifer (17) tragende Lineareinheit (76) quer oder parallel zu den Vorschubstrecken (12) verfahrbar ist.

18. Spender nach Anspruch 16 oder 17, **dadurch gekennzeichnet, daß** die Lineareinheit (76) durch einen zwischen zwei Endlagen und einem in einer Zwischenposition fixierbaren, in seine Funktionsstellung umsteuerbaren Anschlag verstellbaren Pneumatikzylinder gebildet ist.

19. Spender nach Anspruch 16 oder 17, **dadurch gekennzeichnet, daß** die Lineareinheit (76) einen mittels eines Positionierantriebs frei positionierbaren Schlitten aufweist.

## Claims

1. Dispenser for labels, tags, Velcro strips and other such flat material pieces (18) for applying to stitched goods (78), with a dispensing head (10) comprising a feed device (20) for feeding through in sections a flexible flat material strip (14), and a cutting device (24) for cutting the free end sections of the flat material strip (14) to form individual flat material pieces (18), and a transfer unit (16) for transferring the cut flat material pieces (18) from the dispensing head (10) to a processing station, in particular a sewing machine, **characterised in that** the dispensing head (10) has at least two feed paths (12) which run parallel to one another for selectively feeding through a flat material strip (14) guided therein.

2. Dispenser according to Claim 1, **characterised in that** the feed device (20) has a single driven feed roller (30) which extends transversely over the feed paths (12).

3. Dispenser according to Claim 2, **characterised in that** the feed device (20) has counterpressure rollers (38) which are assigned individually to the feed paths (12) and can be moved alternately against the feed roller (30) by pressing the respective flat material strip (14) against the latter.

4. Dispenser according to Claim 3, **characterised in that** the counterpressure rollers (38) can be moved away from the feed roller (30) into a rest position by means of a clearing unit (48) in each case, wherein the clearing unit (48) fixes the associated flat material strip (14) with a clamping action to prevent undesirable displacement.

5. Dispenser according to Claim 3 or 4, **characterised in that** the counterpressure rollers (38) can be moved into a transport position against the feed roller (30) by means of a pressing unit (46) in each case.

6. Dispenser according to Claim 5, **characterised in that** the clearing unit (48) and the pressing unit (46) are formed by pneumatic or hydraulic actuating cylinders which operate in opposite directions.

7. Dispenser according to any of Claims 1 to 6, **characterised in that** the feed paths (12) in each case have a strip guide (40) for a flat material strip (14), said strip guide preferably being formed by a sliding plate, wherein the strip guides (40) run laterally next to one another.

8. Dispenser according to Claim 7, **characterised in that** the strip guides (40) can be pivoted to a limited extent relative to the feed roller (30).

9. Dispenser according to Claim 7 or 8, **characterised in that** the counterpressure rollers (38) are mounted on the strip guides (40).

10. Dispenser according to any of Claims 1 to 9, **characterised in that** the flat material strips (14) are held in their feed path (12) in each case by a hold-down clamp (50).

11. Dispenser according to Claim 10, **characterised in that** the hold-down clamp (50) is at the same time designed as a deflection member of the clearing unit (48).

12. Dispenser according to any of Claims 1 to 11, **characterised in that** the transfer unit (16) has a gripper (17) for holding a plurality of flat material pieces (18) with a clamping action.

13. Dispenser according to Claim 12, **characterised in that** the gripper (17) has a stationary retaining leg (56) and clamping legs (58, 60) which are assigned individually to the feed paths (12), are arranged laterally next to one another and can be moved with a clamping action against the retaining leg (56) by clamping a flat material piece (18) therebetween.

14. Dispenser according to Claim 13, **characterised in that** at least the clamping legs (60) which are remote from the dispensing head (10) are provided on their free outer side with a leading sloped face (72) for the flat material strip (14), said sloped face being inclined counter to the feed direction.

15. Dispenser according to any of Claims 1 to 14, **characterised in that** a spatially curved deflection area (70) is arranged between the cutting device (24) and the transfer unit (16), at which deflection area (70) the cut ends of the flat material pieces (18) running thereon can be oriented away from the feed area of the flat material strips (14) by means of a back-and-forth movement of the transfer unit (16).

16. Dispenser according to any of Claims 1 to 15, **characterised in that** the transfer unit (16) has a linear unit (76) which can move between the pick-up positions of the flat material pieces (18) on the feed paths (12) and the processing station.

17. Dispenser according to Claim 16, **characterised in that** the linear unit (76) which bears the gripper (17) can move transversely or parallel to the feed paths (12).

18. Dispenser according to Claim 16 or 17, **characterised in that** the linear unit (76) is formed by a pneumatic cylinder which can be adjusted between two end positions and a stop which can be fixed in an intermediate position and reversed into its functional position.

19. Dispenser according to Claim 16 or 17, **characterised in that** the linear unit (76) has a slide which can be positioned freely by means of a positioning drive.

## Revendications

1. Distributeur pour étiquettes, attaches, bandes velcro et bouts de matériau plat (18) similaires à placer sur un objet à coudre (78) avec une tête de distribution (10) comprenant un dispositif d'avancement (20) pour l'avancement par portion d'une bande de matériau plat (14) lâche en flexion et un dispositif de découpe (24) pour le découpage des parties d'extrémités libres de la bande de matériau plat (14) en bouts de matériau plat (18) individuels et une unité de transfert (16) pour le transfert des bouts de matériau plat (18) découpés de la tête de distribution (10) à un point de traitement, en particulier une machine à coudre, **caractérisé en ce que** la tête de distribution (10) présente au moins deux tronçons d'avancement (12) parallèles entre eux pour l'avancement sélectif respectivement d'une bande de matériau plat (14) guidée à l'intérieur.

2. Distributeur selon la revendication 1, **caractérisé en ce que** le dispositif d'avancement (20) présente un unique cylindre d'avancement (30), entraîné et s'étendant transversalement au-delà des tronçons d'avancement (12).

3. Distributeur selon la revendication 2, **caractérisé en ce que** le dispositif d'avancement (20) présente des cylindres de contre-pression (38) attribués individuellement aux tronçons d'avancement (12) et pouvant être déplacés alternativement vers le cylindre d'avancement (30) en appuyant sur la bande de matériau plat (14) concernée.

4. Distributeur selon la revendication 3, **caractérisé en ce que** les cylindres de contre-pression (38) peuvent être déviés chacun par une unité de commutation libre (48) à partir du cylindre d'avancement (30) dans une position de repos, l'unité de commutation libre (48) fixant par serrage la bande de matériau plat (14) correspondante contre un déplacement involontaire.

5. Distributeur selon la revendication 3 ou 4, **caractérisé en ce que** les cylindres de contre-pression (38) peuvent être déplacés chacun par respectivement une unité d'appui (46) dans une position de transport vers le cylindre d'avancement (30).

6. Distributeur selon la revendication 5, **caractérisé en ce que** l'unité de commutation libre (48) et l'unité d'appui (46) sont formées par des cylindres de positionnement commutés dans le sens contraire, travaillant de façon pneumatique ou hydraulique.

7. Distributeur selon l'une quelconque des revendications 1 à 6, **caractérisé en ce que** les tronçons d'avancement (12) présentent chacun un guidage de bande (40) formé de préférence par une plaque de glissement pour une bande de matériau plat (14), les guide-bande (40) étant agencés sur le coté de façon juxtaposée.

8. Distributeur selon la revendication 7, **caractérisé en ce que** les guide-bande (40) peuvent basculer de façon limitée par rapport au cylindre d'avancement (30).

9. Distributeur selon la revendication 7 ou 8, **caractérisé en ce que** les cylindres de contre-pression (38) sont fixés sur les guide-bande (40).

10. Distributeur selon l'une quelconque des revendications 1 à 9, **caractérisé en ce que** les bandes de matériau plat (14) sont maintenues chacune dans leur tronçon d'avancement (12) par un serre-flan (50).

11. Distributeur selon la revendication 10, **caractérisé en ce que** les serre-flans (50) sont conçus en même temps comme organe de déviation de l'unité de commutation libre (48).

12. Distributeur selon l'une quelconque des revendications 1 à 11, **caractérisé en ce que** l'unité de transfert (16) présente une pince (17) pour la fixation par serrage d'une pluralité de bouts de matériau plat (18).

13. Distributeur selon la revendication 12, **caractérisé en ce que** la pince (17) présente une branche de maintien (56) fixe et des branches de serrage (58, 60) attribuées individuellement aux tronçons d'avancement (12), disposées sur le côté de façon juxtaposée et mobiles en serrant vers la branche de maintien (56) avec le coincement intermédiaire d'un bout de matériau plat (18).

14. Distributeur selon la revendication 13, **caractérisé en ce qu'**au moins les branches de serrage (60) opposées à la tête de distribution (10) sont dotées sur leur côté extérieur libre d'un chanfrein d'entrée (72) incliné par rapport au sens d'avancement de la bande de matériau plat (14).

15. Distributeur selon l'une quelconque des revendications 1 à 14, **caractérisé en ce qu'**entre le dispositif de découpage (24) et l'unité de transfert (16) est disposée une surface de guidage (70) incurvée dans l'espace, surface de guidage (70) sur laquelle les extrémités coupées et arrivant sur cette surface, des bouts de matériau plat (18) peuvent être orientées par un mouvement d'aller et venue de l'unité de transfert (16) à partir de la zone d'avancement des bandes de matériau plat (14).

16. Distributeur selon l'une quelconque des revendications 1 à 15, **caractérisé en ce que** l'unité de transfert (16) présente une unité linéaire (76) pouvant être déplacée entre les positions d'enlèvement des bouts de matériau plat (18) sur les tronçons d'avancement (12) et le point de traitement.

17. Distributeur selon la revendication 16, **caractérisé en ce que** l'unité linéaire (76) portant la pince (17) peut être déplacée transversalement ou parallèlement aux tronçons d'avancement (12).

18. Distributeur selon la revendication 16 ou 17, **caractérisé en ce que** l'unité linéaire (76) est formée par un vérin pneumatique pouvant être déplacé entre deux positions extrêmes et une butée pouvant être fixée dans une position intermédiaire et pouvant être inversée dans sa position de fonction.

19. Distributeur selon la revendication 16 ou 17, **caractérisé en ce que** l'unité linéaire (76) présente un traîneau librement positionnable au moyen d'une commande de positionnement.
